# EUROPÄISCHE PATENTSCHRIFT

(11) **EP 0 171 565 B1**
(45) Veröffentlichungstag und Bekanntmachung des Hinweises auf die Patenterteilung: **17.08.1988**
(21) Anmeldenummer: 85108090.3
(22) Anmeldetag: 29.06.1985
(51) Int. Cl.: E04B 1/66

(54) **Verfahren zum Absperren von in einem Mauerwerk aufsteigender Feuchtigkeit**
Method of stopping moisture mounting in brickwork
Procédé pour arrêter de l'humidité ascendant dans un murage

(30) Priorität: 11.08.1984 DE 3429642
(43) Veröffentlichungstag der Anmeldung: 19.02.1986
(73) Patentinhaber: Kaiser, Johann A., D-8500 Nürnberg 10 (DE)
(72) Erfinder: Kaiser, Johann A., D-8500 Nürnberg 10 (DE)
(74) Vertreter: LOUIS, PÖHLAU, LOHRENTZ & SEGETH

(56) Entgegenhaltungen:
- DE-A- 3 248 735
- DE-A- 3 318 132
- DE-A- 3 342 455

## Beschreibung

Die Erfindung betrifft ein Verfahren zum Absperren von in einem Mauerwerk aufsteigender Feuchtigkeit gemäss dem Oberbegriff des Anspruchs 1.

Ein derartiges Verfahren ist aus der DE-OS 33 18 132 bekannt. Die zur Sanierung des Mauerwerkes in das Mauerwerk nebeneinander eingebrachten Bohrlöcher durchdringen das zu sanierende Mauerwerk vollständig und können horizontal oder unter einem Neigungswinkel angeordnet sein. Die Bohrlöcher werden mit einem Bohrwerkzeug hergestellt, das aus einer Anzahl nebeneinander angeordneter und voneinander beabstandeter Bohrwerkzeuge besteht, so dass mit einem einzigen Bohrarbeitsgang gleichzeitig eine entsprechende Anzahl von Bohrlöchern erzeugt wird. Nach der Durchführung eines Bohrarbeitsganges wird das Bohrwerkzeug um eine Strecke seitlich versetzt, die etwas kleiner ist als der Durchmesser eines Bohrwerkzeuges. Nach Abschluss der Bohrarbeiten weisen die einzelnen benachbarten Bohrlöcher voneinander einen Abstand auf, der etwas kleiner ist als der Durchmesser der Bohrwerkzeuge, so dass sich im Mauerwerk ein zusammenhängender Schlitz aus einer Vielzahl von Bohrlöchern ergibt. Die Schlämme wird in die den Schlitz bildenden Bohrlöcher direkt eingefüllt. Nach dem Erhärten bildet die Schlämme eine zusammenhängende Schicht. Dieser Schicht kommt zum einen die Funktion zu, eine Sperre gegen das Aufsteigen der Feuchtigkeit im Mauerwerk zu bilden. Zum anderen muss diese Schicht im ausgehärteten Zustand in der Lage sein, die gesamte Last des über ihr befindlichen Bauwerks zu tragen.

Hierbei ist nachteilig, dass der durch die Bohrlöcher gebildete Schlitz zumindest auf einer Seite des Mauerwerks über seine gesamte Querschnittsfläche abgedichtet werden muss, bevor das Einbringen der Schlämme erfolgen kann. Ausserdem besteht die Gefahr, dass wegen einer fehlenden seitlichen Führung der Schlämme beim Einfüllen letztere in Mauerlängsrichtung wegfliesst, so dass eine vollständige Ausfüllung des Schlitzes nur mit Schwierigkeiten zu erreichen ist. Ein vollständig gefüllter Schlitz ist jedoch aus statischen Gründen notwendig. Auch sind die an die Schlämme zu stellenden Anforderungen hoch. Eine zu geringe Festigkeit der Schlämme würde zu Schäden im Bauwerk führen, und eine Schlämme mit unzureichender Sperrwirkung gegen Feuchtigkeit würde den Erfolg der Sanierungsmassnahme zunichte machen.

Demgemäss liegt der Erfindung die Aufgabe zugrunde, ein Verfahren der eingangs genannten Art so zu verbessern, dass das Einbringen der Schlämme vereinfacht, die Feuchtigkeitssperrwirkung verbessert und zugleich die notwendige Tragfähigkeit der Sperrschicht zuverlässig erreicht wird.

Diese Aufgabe wird erfindungsgemäss durch die im kennzeichnenden Teil des Anspruchs 1 angegebenen Merkmale gelöst.

Die länglichen Elemente können einfach, beispielsweise durch Strangpressen, in beliebiger Länge hergestellt und entsprechend der Wandstärke des zu sanierenden Mauerwerks auch vor Ort auf die richtige Länge abgeschnitten werden. Dadurch, dass der Ansatz einen an den Querschnitt des Verbindungshohlraumes angepassten Querschnitt aufweist, ist es einfach möglich, den Ansatz eines länglichen Elementes in den mindestens einen Verbindungshohlraum eines zweiten länglichen Elementes einzuschieben, so dass sich zwischen den beiden benachbarten Elementen eine Verbindung ergibt. Das Verbinden von länglichen Elementen kann beliebig oft wiederholt werden, wodurch sich aus einer Vielzahl miteinander verbundener länglicher Elemente ein flächiges Gebilde ergibt. Dieses flächige Gebilde bildet in einfacher und vorteilhafter Weise eine Sperre in dem zu sanierenden Mauerwerk.

In die einzelnen Bohrlöcher, deren Querschnitt zweckmässigerweise an den Querschnitt des länglichen Elementes angepasst ist, wird jeweils ein längliches Element eingesteckt, wobei jeweils ein zweites längliches Element mit seinem Ansatz in den mindestens einen Verbindungshohlraum eines ersten länglichen Elementes eingeschoben wird.

Der zentrale Hohlraum dient zur Aufnahme und Weiterleitung der Schlämme, die z. B. ein Kunststoff od. dgl. sein kann, und die relativ schnell abbinden kann, wobei die Schlämme bzw. der Kunststoff od. dgl. vom zentralen Hohlraum des länglichen Elementes durch die Löcher in den Zwischenraum zwischen der Aussenmantelfläche des länglichen Elementes und der Wandung des Bohrloches gepresst wird, so dass nach der Aushärtung der Schlämme bzw. des Kunststoffes durch letztere eine zusätzliche Sperre gegen im sanierten Bauerwerk aufsteiggende Feuchtigkeit gebildet wird und ausserdem eine gute statische Festigkeit des sanierten Mauerwerkes erreicht wird. Ein Absperren der im Mauerwerk aufsteigenden Feuchtigkeit wird zuverlässig erreicht, da das aus den länglichen Elementen gebildete flächige Gebilde bereits als Feuchtigkeitssperre wirkt und durch die Schlämme eine zusätzliche Feuchtigkeitssperre gebildet wird. Günstig ist, dass die länglichen Elemente in die Verpressschlämme eingebettet sind.

Als Bohrwerkzeug wird zweckmässigerweise ein Diamanthohlbohrer verwendet, weil mit einem solchen Bohrer jedes beliebige Mauerwerk problemlos und erschütterungsfrei durchbohrt werden kann.

Die Löcher sind in den zwischen dem Ansatz und dem mindestens einen Verbindungshohlraum gelegenen Bereichen der Aussenmantelfläche des länglichen Elementes angeordnet. Durch eine derartige Anordnung der Löcher wird sichergestellt, dass die in den zentralen Hohlraum eingepresste Schlämme bzw. der in den zentralen Hohlraum eingepresste Kunststoff, die bei normalen Temperaturen abbinden und aushärten, sowohl den einen als auch den gegenüberliegenden zweiten Spalt zwischen einem länglichen Element und der Bohrlochwandung, d. h. beide Spalte, die durch den Verbindungsbereich zwischen den Ansätzen und den länglichen Elementen begrenzt sind, ausfüllt.

Der zentrale Hohlraum, der mindestens eine Verbindungshohlraum und der Ansatz erstrecken sich vorzugsweise über die gesamte Länge des länglichen Elementes. Eine derartige Vorrichtung ist einfach, beispielsweise in einem Strangpreßvorgang, in beliebiger Länge herstellbar und kann einfach vor Ort auf die dem zu sanierenden Mauerwerk bezüglich seiner Wandstärke entsprechende Länge abgeschnitten werden. Durch die Ausbildung auch des Ansatzes in der dem Längselement entsprechenden Länge ergibt sich zwischen miteinander verbundenen benachbarten länglichen Elementen eine Sperre, die von der Feuchtigkeit im unteren Teil eines Mauerwerkes oder eines Fundamentmauerwerkes nicht überwunden werden kann.

Das längliche Element kann einen beliebigen Querschnitt aufweisen. Beispielsweise kann es einen rechteckigen Querschnitt besitzen. Von Vorteil ist es jedoch, wenn das längliche Element einen kreisförmigem Querschnitt aufweist und der Ansatz mittels eines Steges an der Außenmantelfläche des länglichen Elementes angeformt ist. Ein längliches Element mit einem kreisförmigen Querschnitt hat den besonderen Vorteil, daß die Bohrungen im zu sanierenden Mauerwerk vergleichsweise genau an den Querschnitt der länglichen Elemente angepaßt werden können, so daß der Zwischenraum zwischen dem länglichen Element und der Wandung der Bohrung im Mauerwerk klein gehalten werden kann. Dadurch ist auch der Materialverbrauch zum Ausfüllen dieses Zwischenraumes gering.

Die Schlämme kann chemische Wirkstoffe enthalten, die im zu sanierenden Mauerwerk eine Verkieselung ergeben. Dadurch, daß der Ansatz mittels eines Steges an der Aussenmantelfläche des länglichen Elementes angeformt ist, können Toleranzen des Abstandes zwischen benachbarten Bohrlöchern im Mauerwerk einfach ausgeglichen werden, ohne dass die Feuchtigkeitssperrwirkung beeinträchtigt wird.

Der Ansatz und ein Verbindungshohlraum des länglichen Elementes sind vorzugsweise diametral gegenüberliegend angeordnet. Durch eine derartige Ausbildung des länglichen Elementes ist es möglich, mehrere solche Elemente nebeneinander in einer Ebene oder gegen diese Ebene leicht geneigt oder auch gekrümmt anzuordnen, weil der Ansatz eines länglichen Elementes im Verbindungshohlraum des benachbarten Elementes auch verschwenkt werden kann. Zu diesem Zwecke ist es von Vorteil, wenn der in Längsrichtung des länglichen Elementes vorgesehene Spalt, der den Verbindungshohlraum mit der Aussenmantelfläche des länglichen Elementes verbindet, etwas breiter ist als der den Ansatz mit der Aussenmantelfläche des länglichen Elementes verbindende Steg.

Bei einer anderen Ausführungsform weist das längliche Element ausser dem zentralen Hohlraum einen Ansatz und drei Verbindungshohlräume auf, die um die Aussenmantelfläche des länglichen Elementes gleichmässig, d. h. um 90° versetzt, verteilt sind. Mit einer solchen Vorrichtung ist es sowohl möglich, eine horizontale als auch zugleich eine vertikale Feuchtigkeitssperre auszubilden.

Mit dem erfindungsgemässen Verfahren ist es möglich, im zu sanierenden Bauwerk eine Sperre gegen aufsteigende Feuchtigkeit herzustellen, die nicht in einer Ebene, sondern in einer beliebig gekrümmten, an die Gegebenheiten des Mauerwerkes angepassten Fläche verläuft. Dies wird erreicht, weil benachbarte und miteinander verbundene längliche Elemente senkrecht zu ihrer Längsrichtung gegeneinander verschwenkt werden können.

Das längliche Element kann mindestens ein den zentralen Hohlraum stirnseitig abschliessendes Dichtungsglied aufweisen. Ein solches Dichtungsglied kann vor Ort an der einen Stirnseite des zentralen Hohlraumes des Elementes angebracht werden, wonach es einfach möglich ist, in den zentralen Hohlraum von der gegenüberliegenden, zweiten Seite eine z. B. verkieselnde Schlämme, ein aushärtendes Kunstharz od. dgl. einzupressen. Das eingepresste Material wird dabei durch die Löcher vom zentralen Hohlraum zur Aussenmantelfläche des länglichen Elementes gedrückt, so dass der Zwischenraum zwischen der Bohrung im zu sanierenden Mauerwerk und dem in der Bohrung befindlichen länglichen Element vollständig ausgefüllt wird.

Es ist auch möglich, dass das längliche Element zwei den zentralen Hohlraum an beiden Stirnseiten abschliessende Dichtungsglieder aufweist, wobei das Dichtungsglied der zweiten Stirnseite mit einer Durchgangsbohrung und einem Anschlussteil zum Einbringen der Schlämme versehen ist. Das zuerstgenannte Dichtungsglied dient zum einseitigen Abschliessen des zentralen Hohlraumes des länglichen Elementes. Das zweite Dichtungsglied auf der gegenüberliegenden Stirnseite des zentralen Hohlraumes dient dazu, dass eine Schlämme oder ein Kunststoff durch die Durchgangsbohrung hindurchgedrückt werden kann. Dabei dient das Anschlussteil beispielsweise in Gestalt eines Nippels zur Verbindung mit einer Schlauchleitung, die mit einem die Schlämme bzw. den Kunststoff enthaltenden Behälter verbunden ist.

Es hat sich als vorteilhaft erwiesen, dass die Dichtungsglieder zum Abdichten des zentralen Hohlraumes eines länglichen Elementes Umfangsrippen aufweisen. Diese Umfangsrippen verbiegen sich beim Einschieben des Dichtungsgliedes in den zentralen Hohlraum derart, dass sie sich auch bei einem verhältnismässig hohen Druck im zentralen Hohlraum, wie er sich durch die eingedrückte Schlämme oder durch den eingedrückten Kunststoff ergibt, nicht in die entgegengesetzte Richtung umlegen können. Vielmehr verspreizen sich die Umfangsrippen immer stärker, je höher der Druck im zentralen Hohlraum ist, so dass sich in vorteilhafter Weise jederzeit eine gute Abdichtung der beiden gegenüberliegenden Stirnflächen des länglichen Elementes ergibt.

Das erfindungsgemässe Verfahren kann auch bei Fundamentmauerwerken, Pfeilern, Widerlagern od. dgl. angewandt werden.

Das erfindungsgemässe Verfahren wird nachfolgend an Hand der Zeichnung näher erläutert. Es zeigen :
Fig. 1 eine räumliche Darstellung eines länglichen Elementes mit einem Verbindungshohlraum und einem Ansatz,
Fig. 2 und 3 eine Frontansicht zweier länglicher Elemente, die sich nur durch die Anordnung der mit dem zentralen Hohlraum verbundenen Löcher unterscheiden,
Fig. 4 eine Frontansicht eines länglichen Elementes mit drei Verbindungshohlräumen und einem Ansatz, und
Fig. 5 einen Ausschnitt aus einem zu sanierenden Mauerwerk mit zwei miteinander verbundenen länglichen Elementen zum Absperren der im Mauerwerk aufsteigenden Feuchtigkeit.

Die Fig. 1 zeigt ein längliches Element 12 zum Absperren der in einem Mauerwerk aufsteigenden Feuchtigkeit, das einen zentralen Hohlraum 14, einen Verbindungshohlraum 16 und an seiner Aussenmantelfläche 18 einen Ansatz 20 aufweist. Der zentrale Hohlraum 14 im länglichen Element 12 ist mittels Löchern 22 mit der Aussenmantelfläche 18 des länglichen Elementes 12 verbunden. Der Verbindungshohlraum 16, der in Längsrichtung des länglichen Elementes 12 verläuft, ist mittels eines in Längsrichtung des länglichen Elementes 12 vorgesehenen Spaltes 24 mit der Aussenmantelfläche 18 des länglichen Elementes 12 verbunden. Der Ansatz 20 weist einen Querschnitt auf, der an den Querschnitt des Verbindungshohlraumes 16 angepasst ist.

Der zentrale Hohlraum 14, der Verbindungshohlraum 16 und der Ansatz 20 erstrecken sich über die gesamte Länge des länglichen Elementes 12.

Die Löcher 22 sind sowohl im einen als auch im anderen der beiden durch den Ansatz 20 und den Verbindungshohlraum 16 gegebenen Bereich der Aussenmantelfläche 18 des länglichen Elementes 12 vorhanden. Durch diese Ausbildung wird der gesamte zwischen einem länglichen Element 12 und der Wandung des Mauerwerkes verbleibende Spalt mit dem zentralen Hohlraum 14 verbunden, so dass eine in den zentralen Hohlraum 14 eingepresste Schlämme od. dgl. durch die Löcher 22 ausströmen und den zuletztgenannten Spalt vollständig ausfüllen kann.

Das längliche Element 12 weist einen kreisförmigen Querschnitt auf und der Ansatz 20 ist mittels eines Steges 26 an der Aussenmantelfläche 18 des länglichen Elementes 12 angeformt. Dabei weist der Steg 26 vorzugsweise eine Wandstärke auf, die etwas kleiner ist als die Breite des die Aussenmantelfläche 18 mit dem Verbindungshohlraum 16 verbindenden Spaltes 24. Durch eine derartige Ausbildung des Steges 26 und des Spaltes 24 ist es möglich, benachbarte und miteinander verbundene Elemente 12 sowohl in einer Ebene als auch in einer gekrümmten Fläche anzuordnen, ohne die Feuchtigkeitssperrwirkung des durch die verbundenen Elemente sich ergebenden flächigen Gebildes zu beeinträchtigen.

Bei der in Fig. 1 und auch bei den in den Figuren 2 und 3 dargestellten Ausführungsformen von länglichen Elementen sind die Ansätze 20 und der Verbindungshohlraum 16 diametral gegenüberliegend angeordnet. Mit einer derartigen Ausbildung ist es - wie oben ausgeführt wurde - möglich, benachbarte und miteinander verbundene Elemente 12 in einer Ebene und auch entlang einer gekrümmten Fläche zu verbinden. Dabei geschieht die Verbindung benachbarter Elemente 12 dadurch, dass der Ansatz 20 eines Elementes 12 in den Verbindungshohlraum 16 eines benachbarten Elementes 12 eingeschoben wird. Um ein Verkanten der miteinander zu verbindenden Elemente 12 beim Einschieben eines Ansatzes 20 in einen Verbindungshohlraum 16 sicher zu vermeiden und eine problemlose Montage zu gewährleisten, ist der Steg 26 etwas dünner als der Spalt 24 und ist die lichte Innenseite des Verbindungshohlraumes 16 etwas grösser als die Querschnittsabmessungen des Ansatzes 20.

Die Figuren 2 und 3 unterscheiden sich nur durch die Anordnung der Löcher 22 in Bezug zum zentralen Hohlraum 14 bzw. in Bezug zur Aussenmantelfläche 18 des länglichen Elementes 12.

Die Fig. 4 zeigt einen Querschnitt durch ein längliches Element 12 zum Absperren der in einem Mauerwerk aufsteigenden Feuchtigkeit, das einen zentralen Hohlraum 14, drei Verbindungshohlräume 16 und an seiner Aussenmantelfläche 18 einen Ansatz 20 aufweist. Auch bei dieser Ausführungsform des Elementes 12 ist der zentrale Hohlraum 14 mittels Löchern 22 mit der Aussenmantelfläche 18 des länglichen Elementes 12 verbunden. Jeder der Verbindungshohlräume 16, die miteinander jeweils einen rechten Winkel einschliessen, ist mittels eines in Längsrichtung des länglichen Elementes 12 vorgeschenen Spaltes 24 mit der Aussenmantelfläche 18 des länglichen Elementes 12 verbunden. Auch bei dieser Ausbildung des länglichen Elementes 12 weist der Ansatz 20 einen Querschnitt auf, der an den Querschnitt der drei Verbindungshohlräume 16 angepasst bzw. etwas kleiner ist. Mit einem derartigen Element 12 ist es möglich, nicht nur in einer Richtung eine Feuchtigkeitssperre auszubilden, sondern auch in einer dazu senkrechten Richtung. Offensichtlich ist es auch möglich, ein längliches Element 12, wie es in Fig. 4 dargestellt ist, mit Elementen 12 gemäss den Figuren 2 oder 3 zu kombinieren, wobei das Element gemäss der Fig. 4 zur Verzweigung der aus mehreren Elementen 12 zusammengesetzten Feuchtigkeitssperre dient.

Die Fig. 5 zeigt einen Ausschnitt aus einem zu sanierenden Mauerwerk 28, in das nebeneinander Bohrlöcher 30 eingebohrt sind. Die Bohrlöcher 30 weisen voneinander einen Abstand auf, der etwas kleiner ist als der Durchmesser der Bohrlöcher 30. Auf diese Weise ergibt sich im Mauerwerk 28 ein durchgehender Schlitz, wobei in jedes Bohrloch 30 ein längliches Element 12 eingesteckt wird. Die länglichen Elemente 12 mit kreisförmigem Querschnitt weisen vorzugsweise einen etwas kleineren Durchmesser auf als die Bohrlöcher 30, so dass sich zwischen der Wandung der Bohrlöcher 30 und der Aussenmantelfläche 18 der länglichen Elemente 12 ein spaltförmiger Zwischenraum 32 ergibt. Bei den Bohrungen 30 handelt es sich um Durchgangsbohrungen durch das zu sanierende Mauerwerk 28. Die Elemente 12 weisen eine der Wandstärke des zu sanierenden Mauerwerkes 28 entsprechende Länge auf, d.h. sie erstrecken sich durch die Bohrungen 30 hindurch. Aus der Fig. 5 ist die Verbindung zweier benachbarter Elemente 12 besonders deutlich ersichtlich. Zur Verbindung zweier Elemente 12 wird das zweite Element mit seinem Verbindungshohlraum 16 auf den Ansatz 20 des ersten Elementes 12 aufgeschoben. Im anschliessenden Arbeitsgang wird der zentrale Hohlraum 14 der länglichen Elemente 12 auf mindestens einer Stirnseite durch ein Dichtungsglied 36 abgeschlossen. Ausserdem wird der zwischen den Bohrungen 30 und den Aussenmantelflächen 18 verbleibende spaltförmige Zwischenraum 32 an den Endbereichen der länglichen Elemente 12 beispielsweise mittels einer schnell abbindenden Masse abgedichtet. Nach Abschluss dieser Vorarbeiten kann in die zentralen Hohlräume 14 der länglichen Elemente 12 durch ein weiteres Dichtungsglied 36, das mit einer Durchgangsbohrung und einem Anschlussteil versehen ist, eine chemische Wirkstoffe enthaltende Schlämme, z. B. ein aushärtender Kunststoff o.dgl. eingepresst werden, der durch die Löcher 22 in die Spalte 32 zwischen den Elementen 12 und den Wandungen der Bohrungen 30 hineingepresst wird. Nach'dem Aushärten des die spaltförmigen Zwischenräume 32 ausfüllenden Materials ergibt sich im sanierten Mauerwerk 28 wieder eine gute statische Festigkeit und eine gute Feuchtigkeitssperre, da sowohl die Elemente 12 als auch die die zentralen Hohlräume 14, die Löcher 22 und die spaltförmigen Zwischenräume 32 ausfüllende Schlämme feuchtigkeitssperrend wirken.

Besonders vorteilhaft ist es, wenn nach einer bestimmten Anzahl von länglichen Elementen mit einem kleineren Aussendurchmesser immer wieder in die Bohrlöcher im zu sanierenden Mauerwerk längliche Elemente eingefügt werden, deren Aussendurchmesser genau an den Bohrlochdurchmesser angepasst ist. Diese zuletztgenannten Elemente wirken als Keile zum Abstützen des durchbohrten Mauerwerks und ausserdem dienen sie dazu, jeweils einen Bereich abzugrenzen, der mit einer Schlämme, einem Kunststoff o.ä. im obenbeschriebenen Sinn ausgefüllt wird. Auf diese Weise können die einzelnen, durch die als Keile wirkenden länglichen Elemente abgegrenzten Bohrlochbereiche mit einem abbindenden Material der. oben beschriebenen Art verpresst werden und es kann gleichzeitig im Mauerwerk die Bohrarbeit weitergeführt werden.

Die als Keile wirkenden länglichen Elemente können auch ohne zentralen Hohlraum ausgebildet sein.

## Patentansprüche

1. Verfahren zum Absperren von in einem Mauerwerk aufsteigender Feuchtigkeit mit folgenden Merkmalen :
a) in das Mauerwerk wird eine Anzahl horizontaler oder leicht geneigter, das Mauerwerk in ganzer Dicke durchdringender, paralleler Bohrlöcher gebohrt, wobei der Abstand der einzelnen benachbarten Bohrlöcher etwas kleiner ist als der Durchmesser der Bohrlöcher, so dass sich aus einer Vielzahl von Bohrlöchern ein zusammenhängender Schlitz ergibt ;
b) in die Bohrlöcher wird eine erhärtende Schlämme eingebracht;
gekennzeichnet durch die folgenden Merkmale :
c) in die einzelnen, nebeneinanderliegenden Bohrlöcher wird jeweils ein längliches Element (12) eingesteckt, das mindestens einen zentralen Hohlraum (14), mindestens einen Verbindungshohlraum (16) und an seiner Aussenmantelfläche (18) einen Ansatz (20) aufweist, wobei der zentrale Hohlraum (14) mittels Löchern (22) mit der Aussenmantelfläche (18) des länglichen Elementes (12) und der Verbindungshohlraum (16) mittels eines in Längsrichtung des länglichen Elementes (12) vorgesehenen Spaltes (24) mit der Aussenmantelfläche (18) des länglichen Elementes (12) verbunden ist und der Ansatz (20) einen an den Querschnitt des Verbindungshohlraumes (16) angepassten Querschnitt aufweist ;
d) beim Einstecken des länglichen Elementes (12) wird der Ansatz (20) in den Verbindungshohlraum (16) eines benachbarten länglichen Elementes (12) eingeschoben, wodurch benachbarte längliche Elemente (12) miteinander verbunden werden und eine durchgehende Sperre bilden ;
e) die Schlämme wird in die zentralen Hohlräume (14) der länglichen Elemente (12) eingeleitet, die sie ausfüllt und von wo aus sie durch die Löcher (22) in den Zwischenraum (32) zwischen der Aussenmantelfläche (18) des länglichen Elementes (12) und der Wandung des Bohrloches (30) gelangt, den sie ebenfalls ausfüllt.

2. Verfahren nach Anspruch 1, dadurch gekennzeichnet, dass die Löcher (22) in den zwischen dem Ansatz (20) und dem mindestens einen Verbindungshohlraum (16) gelegenen Bereichen der Aussenmantelfläche (18) angeordnet sind.

3. Verfahren nach Anspruch 1 oder 2, dadurch gekennzeichnet, dass der zentrale Hohlraum (14), der mindestens eine Verbindungshohlraum (16) und der Ansatz (20) sich über die gesamte Länge des länglichen Elementes (12) erstrecken.

4. Verfahren nach einem der Ansprüche 1 bis 3, dadurch gekennzeichnet, dass das längliche Element (12) einen kreisförmigen Querschnitt aufweist und der Ansatz (20) mittels eines Steges (26) an der Aussenmantelfläche (18) des länglichen Elementes (12) angeformt ist.

5. Verfahren nach einem der Ansprüche 1 bis 4, dadurch gekennzeichnet, dass der Ansatz (20) und ein Verbindungshohlraum (16) diametral gegenüberliegend angeordnet sind.

6. Verfahren nach einem der Ansprüche 1 bis 5, dadurch gekennzeichnet, dass das längliche Element (12) ausser dem zentralen Hohlraum (14) einen Ansatz (20) und drei Verbindungshohlräume (16) aufweist, die um die Aussenmantelfläche (18) des länglichen Elementes (12) gleichmässig verteilt sind.

7. Verfahren nach einem der Ansprüche 1 bis 6, dadurch gekennzeichnet, dass das längliche Element (12) mindestens ein den zentralen Hohlraum (14) stirnseitig abschliessendes Dichtungsglied (36) aufweist.

8. Verfahren nach Anspruch 7, dadurch gekennzeichnet, dass das längliche Element (12) zwei den zentralen Hohlraum (14) an beiden Stirnseiten abschliessende Dichtungsglieder (36) aufweist, wobei das Dichtungsglied (36) der zweiten Stirnseite mit einer Durchgangsbohrung und einem Anschlussteil zum Einbringen der Schlämme versehen ist.

9. Verfahren nach Anspruch 7 oder 8, dadurch gekennzeichnet, dass die Dichtungsglieder (36) Umfangsrippen aufweisen.

## Claims

1. A method of stopping moisture mounting in brickwork with the following features :
a) a number of horizontal or slightly sloping parallel drill holes passing through the whole brickwork is drilled into the brickwork, the distance between the individual adjacent drill holes being somewhat smaller than the diameter of the drill holes, so that a continuous slit is obtained from a multiplicity of drill holes ;
b) a hardening slurry is introduced into the drill holes ; characterised by the following features :
c) an elongate element (12) is repectively inserted into the individual adjacent drill holes, which has at least one central cavity (14), at least one connecting cavity (16) and on its external circumferential surface (18) a projection (20), the central cavity (14) being connected by means of holes (22) to the external circumferential surface (18) of the elongate element (12) and the connecting cavity (16) being connected by means of a slit (24) provided in the longitudinal direction of the elongate element (12) to the external circumferential surface (18) of the elongate element (12) and the projection (20) having a cross section adapted to the cross section of the connecting cavity (16) ;
d) during the insertion of the elongate element (12), the projection (20) is pushed into the connecting cavity (16) of an adjacent elongate element (12), whereby adjacent elongate elements (12) are interconnected with each other and form a continuous barrier ;
e) the slurry is introduced into the central cavities (14) of the elongate element (12) which fills it in and whence it passes through the holes (22) into the gap (32) between the external circumferential surface (18) of the elongate element (12) and the wall of the drill hole (30) which it also fills in.

2. A method according to claim 1, characterised in that the holes (22) are arranged in the zones of the external circumferential surface (18) situated between the projection (20) and at least one connecting cavity (16).

3. A method according to claim 1 or 2, characterised in that the central cavity (14), the at least single connecting cavity (16) and the projection (20) extend over the whole length of the elongate element (12).

4. A method according to one of claims 1 to 3, characterised in that the elongate element (12) - has a circular cross section and that the projection (20) is moulded on to the external circumferential surface (18) of the elongate element (12) by means of a web (26).

5. A method according to one of claims 1 to 4, characterised in that the projection (20) and one connecting cavity (16) are arranged diametrically opposite each other.

6. A method according to one of claims 1 to 5, characterised in that the elongate element (12) has, apart from the central cavity (14), one projection (20) and three connecting cavities (16) which are evenly distributed over the external circumferential surface (18) of the elongate element (12).

7. A method according to one of claims 1 to 6, characterised in that the elongate element (12) has at least one sealing element (36) closing the central cavity (14) at its end face.

8. A method according to claim 7, characterised in that the elongate element (12) has two sealing elements (36) closing the central cavity (14) at both end faces, the sealing element (36) of the second end face being provided with a through bore and a connector for the introduction of the slurry.

9. A method according to claim 7 or 8, characterised in that the sealing elements (36) have peripheral ribs.

## Revendications

1. Procédé ayant pour objectif d'arrêter l'humidité remontant à l'intérieur d'un ouvrage de maçonnerie et possédant les caractéristiques suivantes :
a) A l'intérieur de l'ouvrage de maçonnerie sont percées un certain nombre de forures, parallèles, horizontales ou légèrement inclinées, s'étendant sur toute l'épaisseur de l'ouvrage de maçonnerie de manière telle que l'intervalle entre deux forures voisines soit légèrement plus petit que le diamètre des forures et que les forures multiples donnent naissance à une échancrure cohérente.
b) A l'intérieur des forures est introduite une barbotine durcissante.
Ce procédé est caractérisé par les particularités suivantes
c) dans chacune des forures adjacentes est inséré un élément oblong (12), pourvu d'au moins une cavité centrale (14), d'au moins une cavité de liaison (16) et, sur son enveloppe extérieure (18) d'un appendice (20) ; dans ce cas, la cavité centrale (14) est reliée à l'enveloppe extérieure (18) de l'élément oblong (12), au moyen de trous (22) et la cavité de liaison (16) est reliée à l'enveloppe extérieure (18) de l'élément oblong (12) au moyen d'une fente (24), ménagée longitudinalement dans l'élément oblong (12) ; en outre, la section transversale de l'appendice (20) est adaptée à la section transversale de la cavité de liaison (16).
d) lors de l'insertion de l'élément oblong (12) l'appendice (20) est introduit dans la cavité de liaison (16) d'un élément oblong (12) voisin ; de sorte que les éléments oblongs (12) adjacents sont reliés l'un avec l'autre et constituent un barrage continu.
e) la barbotine est introduite dans la cavité centrale (14) des éléments oblongs (12), qu'elle remplit et, à partir de là, se propage, par l'intermédiaire des trous (22), dans l'espace intermédiaire (32) entre l'enveloppe extérieure (18) de l'élément oblong (12) et la paroi de la forure (30), qu'elle remplit également.

2. Procédé conforme à la revendication 1, caractérisé par le fait que les trous (22) sont disposés dans la zone de l'enveloppe extérieure (18) comprise entre l'appendice (20) et l'une, au moins, des cavités de liaison (16).

3. Procédé conforme à la revendication 1 ou 2, caractérisé par le fait que la cavité centrale (14), l'une au moins des cavités de liaison (16) et l'appendice (20) s'étendent sur toute la longueur de l'élément oblong (12).

4. Procédé conforme à l'une des revendications 1 à 3, caractérisé par le fait que la section transversale de l'élément oblong (12) est de forme circulaire et que l'appendice (20) est relié par un pédoncule (26) à l'enveloppe extérieure (18) de l'élément oblong (12).

5. Procédé conforme à l'une des revendications 1 à 4, caractérisé par le fait que l'appendice (20) et une cavité de liaison (16) sont diamètrale- ment opposés.

6. Procédé conforme à l'une des revendications 1 à 5, caractérisé par le fait que l'élément oblong (12) est muni, en plus de la cavité centrale (14), d'un appendice (20) et de trois cavités de liaison (16), qui sont réparties uniformément autour de l'enveloppe extérieure (18) de l'élément oblong (12).

7. Procédé conforme à l'une des revendications 1 à 6, caractérisé par le fait que l'élément oblong (12) est muni d'au moins un organe d'étanchéité (36), qui obture, frontalement, la cavité centrale (14).

8. Procédé conforme à la revendication 7, caractérisé par le fait que l'élément oblong (12) est pourvu de deux organes d'étanchéité (36), qui obturent la cavité centrale (14), sur les deux faces frontales, auquel cas l'organe d'étanchéité (36) de la deuxième face frontale est pourvu d'un alésage de communication et d'un organe de raccordement pour l'introduction de la barbotine

9. Procédé conforme à la revendication 7 ou 8, caractérisé par le fait que les organes d'étanchéité (36) comportent des nervures périphériques.
